# EUROPÄISCHE PATENTSCHRIFT

(11) **EP 1 876 329 B1**
(45) Veröffentlichungstag und Bekanntmachung des Hinweises auf die Patenterteilung: **14.08.2013**
(21) Anmeldenummer: 07111405.2
(22) Anmeldetag: 29.06.2007
(51) Int. Cl.: F01L 1/18

(54) **Hebelartiger Nockenfolger eines Ventiltriebs einer Brennkraftmaschine**
Lever-type cam follower of a valve mechanism of a combustion machine
Galet de came à levier d'une commande de soupape d'un moteur à combustion interne

(30) Priorität: 05.07.2006 DE 102006031031
(43) Veröffentlichungstag der Anmeldung: 09.01.2008
(73) Patentinhaber: Schaeffler Technologies AG & Co. KG, 91074 Herzogenaurach (DE)
(72) Erfinder: Christgen, Wolfgang, 90556, Seukendorf (DE)

(56) Entgegenhaltungen:
- EP-A1- 0 185 570
- WO-A1-00/20730
- DE-A1- 19 644 916
- DE-C- 903 151
- FR-E- 62 166
- JP-A- 9 280 016
- JP-A- 2002 276 309
- JP-A- 2004 225 551

## Beschreibung

### Gebiet der Erfindung

Die Erfindung betrifft einen hebelartigen Nockenfolger eines Ventiltriebs einer Brennkraftmaschine zur Betätigung eines deren Ladungswechsel steuernden Tellerhubventils, mit einem länglichen Hebelkörper, auf dem beidseitig dessen Längsmittelebene eine Kontaktfläche für die Schaftendenfläche des Tellerhubventils verläuft und der mit einer kalottenförmigen Ausnehmung auf einem ruhend in der Brennkraftmaschine gelagerten Schwenklager kugelgelenkig abgestützt ist, sowie mit einer die Längsmittelebene des Hebelkörpers winkelausrichtenden Abgriffsfläche für einen Nocken einer Nockenwelle oder für eine gleichwirkende Betätigungsfläche, wobei die Kontaktfläche die Schaftendenfläche exzentrisch kontaktiert.

### Hintergrund der Erfindung

Derartige Nockenfolger dienen bekanntermaßen zur Hubübertragung in Ventiltrieben mit indirektem Antrieb und sind im Stand der Technik in mannigfachen kinematischen, fertigungstechnischen und werkstofflichen Ausführungen bekannt. Aufgrund deren Schwenkbewegung ist diesen Nockenfolgern gemeinsam, dass die jeweils auf dem Hebelkörper verlaufende Kontaktfläche eine von einer Abwälzbewegung überlagerte Gleitbewegung auf der Schaftendenfläche des Tellerhubventils durchführt. Die hierzu erforderliche Winkelhauptsächlich über einen Linienkontakt zwischen dem Nocken und der zugehörigen Abgriffsfläche des ansonsten auf dem Schwenklager kugelgelenkig gelagerten Nockenfolgers. Bei der zum Nocken gleichwirkenden Betätigungsfläche kann es sich jedoch auch um die Hubübertragungsfläche eines nockengetriebenen Zwischenhebels handeln, wie er bei vollvariablen Ventiltrieben zur drosselarmen Laststeuerung in Brennkraftmaschinen des Automobilherstellers BMW eingesetzt wird.

Aus dem Dokument JP 09 280016 A ist ein als Kipphebel ausgebildeter Nockenfolger eines Ventiltriebs einer Brennkraftmaschine bekannt, welcher zur Betätigung eines Tellerhubventils dient, mit einem länglichen Hebelkörper, auf dem beidseitig von dessen Längsmittelebene eine Kontaktfläche für die Schaftendenfläche des Tellerhubventils verläuft und der mit einer Ausnehmung auf einem ruhend in der Brennkraftmaschine gelagerten Schwenklager gelenkig abgestützt ist. Der Kipphebel weist als Kontaktfläche der Ausnehmung zum Schwenklager eine die Längsmittelebene des Hebelkörpers winkelausrichtende Fläche auf. Der Hebelkörper kann jedoch nicht kugelgelenkig auf dem Schwenklager abgestützt sein, denn eine kugelgelenkige Lagerung ist bei derartigen Kipphebel-Ventiltrieben nicht möglich, weil der Kipphebel andernfalls auch um seine Längsmittelebene unkontrolliert verkippen könnte. Daher ist dort die Abstützung des Hebelkörpers im Bereich seiner Ausnehmung an dem Schwenklager offenbar zylindrisch ausgeführt.

Das Dokument WO 00/20730 A1 offenbart für einen Ventiltrieb einer Brennkraftmaschine einen hebelartigen Nockenfolger mit einer Rolle als Abgriffsfläche für einen Nocken einer Nockenwelle und mit einer Kontaktfläche für die Schaftendenfläche eines Tellerhubventils. Angaben dazu, dass die Kontaktfläche des Hebelkörpers die Schaftendenfläche des Tellerhubventils exzentrisch kontaktieren würde, sind diesem Dokument jedoch nicht zu entnehmen.

Das Bestreben, die von der Kontaktfläche und der Schaftendenfläche zu übertragenden Ventilbetätigungskräfte zugunsten höherer Ventilbeschleunigungen stetig zu erhöhen und gleichzeitig die Verschleißbeständigkeit dieser Kontaktpartner entsprechend den zunehmenden Lebensdaueranforderungen an die Komponenten der Brennkraftmaschine zu steigern, konnte bei sich tribologisch teilweise gleichzeitig verschlechternden Kontaktbedingungen zu aufwändigen Verschleißschutzmaßnahmen zwingen. Dies betrifft insbesondere Dieselbrennkraftmaschinen mit Direkteinspritzung infolge des vergleichsweise hohen Anteils abrasiv wirkender Rußpartikel im Schmieröl. Zu den Verschleißschutzmaßnahmen zählt in erster Linie eine Oberflächenbeschichtung eines oder beider Kontaktpartner mit verschleißresistenten Materialen. Jedoch ist die Werkstückvorbereitung und das anschließende Aufbringen solcher Schichten mit einem deutlich erhöhten Herstell- und Kostenmehraufwand verbunden.

### Aufgabe der Erfindung

Der vorliegenden Erfindung liegt daher die Aufgabe zugrunde, einen hebelartigen Nockenfolger der eingangs genannten Art so fortzubilden, dass die Kontaktbedingungen zwischen der Kontaktfläche des Hebelkörpers und der Schaftendenfläche des Tellerhubventils zugunsten einer erhöhten Verschleißbeständigkeit dieser Kontaktpartner oder zugunsten höherer zulässiger Kontaktkräfte bei konstanter Verschleißbeständigkeit mit einfachen Mitteln verbessert werden, so dass der Herstellaufwand des Nockenfolgers und die dabei anfallenden Kosten weitgehend unverändert bleiben.

### Zusammenfassung der Erfindung

Diese Aufgabe wird erfindungsgemäß dadurch gelöst, dass der Nockenfolger eine der Merkmalskombinationen a) bis b) aufweist:
a) als Abgriffsfläche ist eine kegelstumpfförmige Rolle vorgesehen, die auf einem am Hebelkörper starr befestigten und orthogonal zu dessen Längsmittelebene ausgerichteten Bolzen gleit- oder wälzgelagert angeordnet ist, wobei die Kontaktfläche spiegelsymmetrisch zur Längsmittelebene ausgebildet ist;
b) als Abgriffsfläche ist eine im Wesentlichen zylindrische Rolle vorgesehen, die auf einem am Hebelkörper starr befestigten und nichtorthogonal zu dessen Längsmittelebene ausgerichteten Bolzen gleit- oder wälzgelagert angeordnet ist, wobei die Kontaktfläche spiegelsymmetrisch zur Längsmittelebene ausgebildet ist.

Die aus dem Gleitanteil der Kontaktfläche resultierenden und die Schaftendenfläche exzentrisch beaufschlagenden Reibungskräfte führen gegenüber herkömmlichen, d.h. zentrisch wirkenden Kontakten zu einem Drehmoment auf das Tellerhubventil, das folglich in verstärktem Maße und gezielt zur Rotation angeregt wird. Die erhöhte Verschleißbeständigkeit der genannten Kontaktpartner basiert dann darauf, dass einerseits ständig wechselnde Abschnitte der Schaftendenfläche an der Übertragung der Ventilbetätigungskräfte beteiligt sind und folglich eine deutlich gleichmäßigere Beanspruchung der Schaftendenfläche erzielt werden kann. Andererseits führt die Rotation des Tellerhubventils zu einer Abnahme des Gleitanteils bei gleichzeitiger Zunahme des Wälzanteils der Kontaktfläche, wodurch die Gefahr des Oberflächenverschleißes durch abrasiv wirkende Partikel deutlich reduziert wird. Die exzentrische Kontaktierung der Schaftendenfläche kann durch Wahl einer der genannten Merkmalskombinationen des Nockenfolgers gezielt und gleichzeitig aufwandsarm sowie weitgehend kostenneutral gegenüber herkömmlichen Nockenfolgern erzeugt werden.

Bei der Merkmalskombination a) ist es ausreichend, den Nockenfolger mit einer kegelstumpfförmigen Rolle anstelle einer zylindrischen oder zylindrisch endprofilierten Rolle auszustatten, so dass der Kontaktpunkt zwischen der Kontaktfläche und der Schaftendenfläche durch eine dem halben Kegelwinkel entsprechende Neigung der Längsmittelebene des Hebelkörpers exzentrisch auf der Schaftendenfläche verlagert wird.

Bei der alternativen Merkmalskombination b) ist eine herkömmliche zylindrische oder zylindrisch-endprofilierte Rolle vorgesehen, wobei jedoch der die Rolle lagernde Bolzen nicht rechtwinklig, sondern geneigt zur Längsmittelebene des Hebelkörpers ausgerichtet ist. Entsprechend dem vorgenannten halben Kegelwinkel der Rolle führt dieser Neigungswinkel ebenfalls zu einer Neigung der Längsmittelebene des Hebelkörpers und folglich zu der erläuterten exzentrischen Verlagerung des Kontaktpunktes auf der Schaftendenfläche.

In Weiterbildung der Erfindung soll die Kontaktfläche sowohl in Längsrichtung des Hebelkörpers als auch orthogonal zu dessen Längsrichtung konvex gekrümmt ausgebildet sein. Eine derart geformte Kontaktfläche sorgt insbesondere in Verbindung mit einer ebenen Schaftendenfläche für eine definierte Druckzone, so dass das Auftreten verschleißfördernder Kantenträger wirkungsvoll ausgeschlossen ist.

Außerdem soll der Hebelkörper zugunsten niedriger Herstellkosten in einem spanlosen Umformverfahren aus Blechwerkstoff hergestellt sein.

Ferner kann der Nockenfolger als Schlepphebel ausgebildet sein, wobei die kalottenförmige Ausnehmung und die Kontaktfläche gegenüberliegend an den Endabschnitten des Hebelkörpers und die Abgriffsfläche in einem Mittelabschnitt des Hebelkörpers angeordnet sind.

Alternativ zu diesem endseitig gelagerten Schlepphebel kann der Nockenfolger jedoch auch als zentral gelagerter Kipphebel ausgebildet sein, wobei die Abgriffsfläche und die Kontaktfläche gegenüberliegend an den Endabschnitten des Hebelkörpers und die kalottenförmige Ausnehmung in einem Mittelabschnitt des Hebelkörpers angeordnet sind.

### Kurze Beschreibung der Zeichnungen

Weitere Merkmale der Erfindung ergeben sich aus der nachfolgenden Beschreibung und aus den Zeichnungen, in denen Ausführungsbeispiele der Erfindung vereinfacht dargestellt sind. Sofern nicht anders erwähnt, sind dabei funktionsgleiche Bauteile oder Merkmale mit gleichen Bezugszahlen versehen. Es zeigen:
- Figur 1: eine teilgeschnittene Gesamtdarstellung eines Schlepphebel-Ventiltriebs einer Brennkraftmaschine;
- Figur 2: eine teilgeschnittene Darstellung eines Kipphebel-Ventiltriebs;
- Figur 3: den Schnitt A-A gemäß Figur 1 mit kegelstumpfförmiger Rolle;
- Figur 4: den Schnitt B-B gemäß Figur 1 mit spiegelsymmetrischer Kontaktfläche und
- Figur 5: den Schnitt A-A gemäß Figur 1 mit zylindrischer Rolle und geneigt ausgerichtetem Bolzen.

### Ausführliche Beschreibung der Zeichnungen

In Figur 1 ist ein Ventiltrieb 1 einer Brennkraftmaschine 2 im Zusammenbau mit einem als Schlepphebel 3 ausgebildeten, hebelartigen Nockenfolger 4 offenbart. Der Schlepphebel 3 umfasst einen allgemein mit 5 bezeichneten, länglichen Hebelkörper mit den weiter unten erläuterten Varianten 5a bis 5b, der in einem spanlosen Umformverfahren aus Blechwerkstoff hergestellt ist, sowie eine Rolle 6, die auf einem am Hebelkörper 5 starr befestigten Bolzen 7 nadelgelagert angeordnet ist und als reibungsarme Abgriffsfläche 8 für einen Nocken 9 einer Nockenwelle 10 dient. An gegenüberliegenden Endabschnitten 11 und 12 des Hebelkörpers 5 verlaufen eine kalottenförmige Ausnehmung 13 zur kugelgelenkigen Abstützung des Schlepphebels 3 auf einem in der Brennkraftmaschine 2 ruhend gelagerten Schwenklager 14 sowie eine allgemein mit 15 und gemäß ihren ebenfalls weiter unten erläuterten Varianten 15a bis 15b bezeichnete Kontaktfläche für die Schaftendenfläche 16 eines vom Schlepphebel 3 betätigten Tellerhubventils 17. Bei der Schwenkbewegung des Schlepphebels 3 führt die in Längsrichtung des Hebelkörpers 5 konvex und hier kreisbogenförmig gekrümmte Kontaktfläche 15 eine von der Abwälzbewegung überlagerte Gleitbewegung auf der Schaftendenfläche 16 des Tellerhubventils 17 aus.

Eine den Verschleiß dieser Kontaktpartner 15 und 16 reduzierende Rotation des Tellerhubventils 17 um seine Längsachse wird gezielt dadurch angeregt, dass die Rolle 6 als kegelstumpfförmige Rolle 6a gemäß Figur 3 ausgebildet ist und den mit 18 bezeichneten, halben Kegelwinkel aufweist. Dieser ist hier zur besseren Veranschaulichung übertrieben dargestellt und nimmt in der Praxis beispielsweise einen Wert von etwa 1 ° an.

Auch für den Fall, dass die Rolle 6a stirnseitige Endprofilierungen aufweist, erfolgt die Winkelausrichtung der Längsmittelebene 19 des Hebelkörpers 5a durch Linienkontakt der Rolle 6a am Nocken 9. In Verbindung mit dem dabei auf herkömmliche Weise orthogonal zur Längsmittelebene 19 ausgerichteten Bolzen 7 werden folglich ebenfalls der Hebelkörper 5a und - wie aus Figur 4 ersichtlich - die zur Längsmittelebene 19 spiegelsymmetrisch ausgebildete Kontaktfläche 15a um den halben Kegelwinkel 18 geneigt gegenüber der Schaftendenfläche 16 ausgerichtet. Wie ebenfalls übertrieben dargestellt, ist die Kontaktfläche 15a auch orthogonal zur Längsrichtung des Hebelkörpers 5a konvex und hier ebenfalls kreisbogenförmig gekrümmt ausgebildet, so dass die exzentrische Kontaktierung der Schaftendenfläche 16 an der durch den Pfeil gekennzeichneten Position erfolgt.

Die in Figur 4 dargestellte Konfiguration ergibt sich auch für den Schnitt A-A gemäß Figur 5. In diesem Fall ist der Bolzen 7 in nicht-orthogonaler Ausrichtung gegenüber der Längsmittelebene 19 des Hebelkörpers 5b angeordnet, während die Rolle 6 als im Wesentlichen zylindrische Rolle 6b bekannter Geometrie ausgebildet ist. Ein mit 20 bezeichneter und wiederum übertrieben dargestellter Neigungswinkel kennzeichnet die Neigung des Bolzens 7 gegenüber der Orthogonalen 21 zur Längsmittelebene 19 des Hebelkörpers 5b. Es ist leicht ersichtlich, dass auch der im Hebelkörper 5b geneigt ausgerichtete Bolzen 7 zu der in Figur 4 dargestellten Neigung der Längsmittelebene 19 des Hebelkörpers 5b gegenüber der Längsachse des Tellerhubventils 17 und folglich zu der exzentrischen Kontaktierung der Schaftendenfläche 16 führt. Die Kontaktflächen 15a und 15b sind dabei identisch ausgebildet.

Die erfindungswesentlichen Merkmale, wie sie anhand der Figuren 3 bis 5 für den in Figur 1 dargestellten Schlepphebel 3 erläutert wurden, sind in analoger Weise auf einen als Kipphebel 24 ausgebildeten Nockenfolger 4 gemäß Figur 2 übertragbar. In diesem Fall sind die Abgriffsfläche 8 für den Nocken 9 und die Kontaktfläche 15 für die Schaftendenfläche 16 des Tellerhubventils 17 gegenüberliegend an den Endabschnitten 11 und 12 eines Hebelkörpers 25 angeordnet. Während sich in einem Mittelabschnitt 26 des Schlepphebels 3 die Abgriffsfläche 8 für den Nocken 9 befindet, ist in diesem Fall die kalottenförmige Ausnehmung 13 im Mittelabschnitt 26 angeordnet, über welche der Kipphebel 24 auf dem hier hängend in der Brennkraftmaschine 2 gelagerten Schwenklager 14 kugelgelenkig abgestützt ist.

Die Erfindung ist selbstverständlich nicht nur auf die einfach wirkenden Hebel gemäß der in den Figuren 1 und 2 gezeigten Ausführungsbeispiele beschränkt, sondern kann auch bei den eingangs erwähnten vollvariablen Ventiltrieben sowie auch bei teilvariablen Ventiltrieben mit umschaltbaren Hebeln eingesetzt werden. Solche umschaltbaren Hebel setzen sich bekanntermaßen aus mehreren, mittels eines Verriegelungsmechanismus koppelbaren Einzelhebeln zusammen, wobei einer dieser Einzelhebel kugelgelenkig auf dem Schwenklager abgestützt ist und eine der erläuterten Merkmalskombinationen aufweist.

### Liste der Bezugszahlen

- 1: Ventiltrieb
- 2: Brennkraftmaschine
- 3: Schlepphebel
- 4: Nockenfolger
- 5, 5a-b: Hebelkörper
- 6, 6a-b: Rolle
- 7: Bolzen
- 8: Abgriffsfläche
- 9: Nocken
- 10: Nockenwelle
- 11: Endabschnitt
- 12: Endabschnitt
- 13: kalottenförmige Ausnehmung
- 14: Schwenklager
- 15, 15a-b: Kontaktfläche
- 16: Schaftendenfläche
- 17: Tellerhubventil
- 18: halber Kegelwinkel
- 19: Längsmittelebene
- 20: Neigungswinkel
- 21: Orthogonale
- 24: Kipphebel
- 25: Hebelkörper
- 26: Mittelabschnitt

## Patentansprüche

1. Hebelartiger Nockenfolger (4) eines Ventiltriebs (1) einer Brennkraftmaschine (2) zur Betätigung eines deren Ladungswechsel steuernden Tellerhubventils (17), mit einem länglichen Hebelkörper (5, 25), auf dem beidseitig dessen Längsmittelebene (19) eine Kontaktfläche (15, 15a, 15b) für die Schaftendenfläche (16) des Tellerhubventils (17) verläuft und der mit einer kalottenförmigen Ausnehmung (13) auf einem ruhend in der Brennkraftmaschine gelagerten Schwenklager (14) kugelgelenkig abgestützt ist, sowie mit einer die Längsmittelebene (19) des Hebelkörpers (5, 25) winkelausrichtenden Abgriffsfläche (8) für einen Nocken (9) einer Nockenwelle (10) oder für eine gleichwirkende Betätigungsfläche, wobei die Kontaktfläche (15, 15a, 15b) die Schaftendenfläche (16) exzentrisch kontaktiert, **dadurch gekennzeichnet, dass** der Nockenfolger (4) eine der Merkmalskombinationen a) bis b) aufweist:
a) als Abgriffsfläche (8) ist eine kegelstumpfförmige Rolle (6a) vorgesehen, die auf einem am Hebelkörper (5a) starr befestigten und orthogonal zu dessen Längsmittelebene (19) ausgerichteten Bolzen (7) gleit- oder wälzgelagert angeordnet ist, wobei die Kontaktfläche (15a) spiegelsymmetrisch zur Längsmittelebene (19) ausgebildet ist;
b) als Abgriffsfläche (8) ist eine im Wesentlichen zylindrische Rolle (6b) vorgesehen, die auf einem am Hebelkörper (5b) starr befestigten und nichtorthogonal zu dessen Längsmittelebene (19) ausgerichteten Bolzen (7) gleit- oder wälzgelagert angeordnet ist, wobei die Kontaktfläche (15b) spiegelsymmetrisch zur Längsmittelebene (19) ausgebildet ist.

2. Hebelartiger Nockenfolger nach Anspruch 1, **dadurch gekennzeichnet, dass** die Kontaktfläche (15, 15a, 15b) sowohl in Längsrichtung des Hebelkörpers (5, 5a, 5b, 25) -als auch orthogonal zu dessen Längsrichtung konvex gekrümmt ausgebildet ist.

3. Hebelartiger Nockenfolger nach Anspruch 1, **dadurch gekennzeichnet, dass** der Hebelkörper (5, 25) in einem spanlosen Umformverfahren aus Blechwerkstoff hergestellt ist.

4. Hebelartiger Nockenfolger nach Anspruch 1, **dadurch gekennzeichnet, dass** der Nockenfolger (4) als Schlepphebel (3) ausgebildet ist, wobei die kalottenförmige Ausnehmung (13) und die Kontaktfläche (15) gegenüberliegend an den Endabschnitten (11, 12) des Hebelkörpers (5) und die Abgriffsfläche (8) in einem Mittelabschnitt (26) des Hebelkörpers (5) angeordnet sind.

5. Hebelartiger Nockenfolger nach Anspruch 1, **dadurch gekennzeichnet, dass** der Nockenfolger (4) als Kipphebel (24) ausgebildet ist, wobei die Abgriffsfläche (8) und die Kontaktfläche (15) gegenüberliegend an den Endabschnitten (11, 12) des Hebelkörpers (25) und die kalottenförmige Ausnehmung (13) in einem Mittelabschnitt (26) des Hebelkörpers (25) angeordnet sind.

## Claims

1. Lever-like cam follower (4) of a valve train (1) of an internal combustion engine (2) for actuating a plate-type lifting valve (17) which controls the charge cycle of the said internal combustion engine (2), having an elongate lever body (5, 25), on which, on both sides of its longitudinal centre plane (19), a contact face (15, 15a, 15b) for the stem-end face (16) of the plate-type lifting valve (17) runs, and which lever body (5, 25) is supported in the manner of a ball joint by way of a dome-shaped recess (13) on a pivoting bearing (14) which is mounted in a stationary manner in the internal combustion engine, and having a picking-off face (8) for a cam (9) of a camshaft (10) or for an equivalent actuating face, which picking-off face (8) aligns the longitudinal centre plane (19) of the lever body (5, 25) angularly, the contact face (15, 15a, 15b) making contact eccentrically with the stem-end face (16), **characterized in that** the cam follower (4) has one of the feature combinations a) or b):
a) a frustoconical roller (6a) is provided as picking-off face (8), which roller (6a) is arranged so as to be mounted by means of a plain bearing or anti-friction bearing on a pin (7) which is fastened rigidly to the lever body (5a) and is oriented orthogonally with respect to its longitudinal centre plane (19), the contact face (15a) being of mirror-symmetrical configuration with respect to the longitudinal centre plane (19);
b) a substantially cylindrical roller (6b) is provided as picking-off face (8), which roller (6b) is arranged so as to be mounted by means of a plain bearing or anti-friction bearing on a pin (7) which is fastened rigidly to the lever body (5b) and is oriented non-orthogonally with respect to its longitudinal centre plane (19), the contact face (15b) being of mirror-symmetrical configuration with respect to the longitudinal centre plane (19).

2. Lever-like cam follower according to Claim 1, **characterized in that** the contact face (15, 15a, 15b) is of convexly curved configuration both in the longitudinal direction of the lever body (5, 5a, 5b, 25) and orthogonally with respect to its longitudinal direction.

3. Lever-like cam follower according to Claim 1, **characterized in that** the lever body (5, 25) is produced from sheet-metal material in a chipless forming process.

4. Lever-like cam follower according to Claim 1, **characterized in that** the cam follower (4) is configured as a drag lever (3), the dome-shaped recess (13) and the contact face (15) being arranged so as to lie opposite one another on the end sections (11, 12) of the lever body (5), and the picking-off face (8) being arranged in a centre section (26) of the lever body (5).

5. Lever-like cam follower according to Claim 1, **characterized in that** the cam follower (4) is configured as a rocker arm (24), the picking-off face (8) and the contact face (15) being arranged so as to lie opposite one another on the end sections (11, 12) of the lever body (25), and the dome-shaped recess (13) being arranged in a centre section (26) of the lever body (25).

## Revendications

1. Suiveur de came de type à levier (4) d'une commande de soupape (1) d'un moteur à combustion interne (2) pour l'actionnement d'une soupape en champignon (17) commandant son changement de charge, comprenant un corps de levier allongé (5, 25), sur lequel s'étend une surface de contact (15, 15a, 15b) pour la surface d'extrémité de tige (16) de la soupape en champignon (17), de chaque côté du plan médian longitudinal (19) dudit corps de levier, et lequel suiveur de came est supporté par une articulation sphérique avec un évidement (13) en forme de calotte sur un palier pivotant (14) monté en appui dans le moteur à combustion interne, et comprenant une surface de prise (8) orientant angulairement le plan médian longitudinal (19) du corps de levier (5, 25), pour une came (9) d'un arbre à cames (10) ou pour une surface d'actionnement de même effet, la surface de contact (15, 15a, 15b) venant en contact de manière excentrée avec la surface d'extrémité de tige (16), **caractérisé en ce que** le suiveur de came (4) présente l'une des combinaisons de caractéristiques a) à b) suivantes :
a) on prévoit en tant que surface de prise (8) un galet (6a) de forme tronconique, qui est disposé de manière supportée sur palier lisse ou palier à roulement sur un goujon (7) fixé rigidement sur le corps de levier (5a) et orienté perpendiculairement à son plan médian longitudinal (19), la surface de contact (15a) étant réalisée avec une symétrie spéculaire par rapport au plan médian longitudinal (19) ;
b) on prévoit en tant que surface de prise (8) un galet (6b) essentiellement cylindrique qui est disposé de manière supportée sur palier lisse ou palier à roulement sur un goujon (7) fixé rigidement sur le corps de levier (5b) et orienté non perpendiculairement à son plan médian longitudinal (19), la surface de contact (15b) étant réalisée avec une symétrie spéculaire par rapport au plan médian longitudinal (19).

2. Suiveur de came de type à levier selon la revendication 1, **caractérisé en ce que** la surface de contact (15, 15a, 15b) est réalisée avec une courbure convexe à la fois dans la direction longitudinale du corps de levier (5, 5a, 5b, 25) et perpendiculairement à sa direction longitudinale.

3. Suiveur de came de type à levier selon la revendication 1, **caractérisé en ce que** le corps de levier (5, 25) est fabriqué par un procédé de façonnage sans enlèvement de copeaux en un matériau en tôle.

4. Suiveur de came de type à levier selon la revendication 1, **caractérisé en ce que** le suiveur de came (4) est réalisé sous forme de culbuteur (3), l'évidement en forme de calotte (13) et la surface de contact (15) étant disposés à l'opposé au niveau des portions d'extrémité (11, 12) du corps de levier (5) et la surface de prise (8) étant disposée dans une portion centrale (26) du corps de levier (5).

5. Suiveur de came de type à levier selon la revendication 1, **caractérisé en ce que** le suiveur de came (4) est réalisé sous forme de levier oscillant (24), la surface de prise (8) et la surface de contact (15) étant disposées à l'opposé au niveau des portions d'extrémité (11, 12) du corps de levier (25) et l'évidement en forme de calotte (13) étant disposé dans une portion centrale (26) du corps de levier (25).
